# EUROPÄISCHE PATENTSCHRIFT

(11) **EP 0 495 135 B1**
(45) Veröffentlichungstag und Bekanntmachung des Hinweises auf die Patenterteilung: **20.07.1994**
(21) Anmeldenummer: 91100374.7
(22) Anmeldetag: 14.01.1991
(51) Int. Cl.: E04C 5/06

(54) **Anschluss-Bügelkorb**
Connecting stirrup-basket
Cage à étrier de liaison

(43) Veröffentlichungstag der Anmeldung: 22.07.1992
(73) Patentinhaber: FISCHER REINACH AG, CH-5734 Reinach (CH)
(72) Erfinder: Wüst, Walter, CH-5736 Burg (CH); Hiendl, Heribert, W-8440 Straubing (DE)
(74) Vertreter: Troesch Scheidegger Werner AG

(56) Entgegenhaltungen:
- DD-A- 157 618
- DE-A- 3 210 680
- DE-U- 8 901 350

## Beschreibung

Die vorliegende Erfindung betrifft einen Anschluss-Bügelkorb mit mehreren im Abstand nebeneinander und parallel zueinander angeordneten, U-förmig gebogenen, zwei Schenkel sowie einen Quersteg aufweisenden Bügeln, welche mit mindestens drei Längsstäben, die, parallel zueinander auf Abstand angeordnet, in zwei zueinander rechtwinkligen Ebenen an den einen Schenkein der Bügel und an den Querstegen befestigt sind, wobei die jeweils anderen Schenkel längsstabfrei bleiben.

Ein derartiger Anschluss-Bügelkorb ist in der DE-A-32 10 680 beschrieben. Dabei sind allerdings die Längsstäbe unlösbar mit den U-förmig gebogenen zwei Schenkeln sowie einen Quersteg aufweisenden Bügeln verbunden.

Es zeigte sich nun in der Praxis, dass bei Bautenübergängen von Bodenplatten oder Deckenplatten zu Innenwänden sowie bei Aussenwänden zu Innenwänden die Verbindung bekannter Anschluss-Bügelkörbe mit unlösbar an den Bügeln befestigten Längsstäben in Kombination mit herkömmlichen Armierungsnetzen Schwierigkeiten bieten. Es zeigt sich diese Schwierigkeit insbesondere dann, wenn über einen positionierten Anschluss-Bügelkorb ein Stahlnetz aufgeschoben werden soll, was beispielsweise durch einen an einem freien Schenkelende angeordneten Längsstab verunmöglicht wird.

Die vorliegende Erfindung bezweckt diesem Uebelstand abzuhelfen, ohne indessen die Paketierung derartiger Anschluss-Bügelkörbe zu erschweren oder zu verunmöglichen.

Ein diese Aufgabe erfüllender Anschluss-Bügelkorb zeichnet sich durch den kennzeichnenden Teil des Anspruchs 1 aus.

Die Erfindung wird anschliessend beispielsweise anhand einer Zeichnung erläutert.

Es zeigen in rein schematischer Darstellung:
- Fig. 1: die Konturen eines Betonbodens mit unterem bewehrenden Stahlnetz und eingesetztem Anschluss-Bügelkorb bekannter Konstruktion, mit Konturen einer Betonmittelwand sowie darüberliegendem, im Boden zu plazierendes Zweites Bewehrungsstahlnetz,
- Fig. 2: eine Ausführung analog Fig. 1, jedoch mit eingesetztem Anschluss-Bügelkorb und übergeschobenem zweiten Bewehrungsstahlnetz, nach Entfernen des oben an den einen Schenkeln der Anschluss-Bügelkörbe angebrachten Längsstabes,
- Fig. 3: eine Darstellung analog Fig. 2 mit im Bereich der Querstege angeordnetem Längsstab,
- Fig. 4: einen Bügelkorbstapel mit Anschluss-Bügelkörben analog der Ausführung gemäss Fig. 3,
- Fig. 5: einen Bügelkorb zur Verwendung in der Ausführung gemäss Fig. 2,
- Fig. 6: eine erfindungsgemässe Ausführung eines Anschluss-Bügelkorbes mit am einen Schenkel des Bügels lösbar befestigtem Längsstab,
- Fig. 7: eine andere Befestigungsart eines lösbaren Längsstabes analog Fig. 6,
- Fig. 8: einen als U-Profil ausgebildeten Längsstab, welcher über die Schenkelenden der einen Schenkelreihe des Anschluss-Bügelkorbes aufgeschoben ist,
- Fig. 9: eine Variante der Ausführungen gemäss den Fig. 6 bis 8 mit aufgeklemmtem Kunststoff-Längsstab,
- Fig. 10: einen Schnitt gemäss Schnittlinie X - X der Fig. 9.

Fig. 1 zeigt einen Ausschnitt aus einem Bau mit mehreren parallel zueinander angeordneten Bügeln 1, deren Schenkel 2 und 3 durch Querstege 4 miteinander verbunden sind. Diese Bügel sind mittels Längsstäben 6, 7 und 8 zu einem Anschluss-Bügelkorb 10 vereinigt, der zwecks Armierung eines Bodens 15 auf ein erstes Bewehrungsstahlnetz 16 aufgesetzt ist, wobei ein zweites Bewehrungsstahlnetz 17 in die in Fig. 2 ersichtliche Lage über die Anschluss-Bügelkörbe 10 zu schieben ist. Dieses Einschieben wird aber durch den an den freien Enden der Schenkel 2 angeordneten Längsstab 8 verunmöglicht, so dass dieser im Sinne von Fig. 5 entfernt werden muss, bevor gemäss Fig. 2 das zweite Bewehrungsstahlnetz 17 über die Anschluss-Bügelkörbe 10 geschoben werden kann.

Dieses Entfernen des Längsstabes 8, der mit den Schenkeln 2 unlösbar verschweisst ist, stellt eine zusätzliche kostspielige Arbeit dar. Dieser Längsstab 8 gibt aber einem für den Transport vorgesehenen Bügelkorbstapel 22 analog Fig. 4 den nötigen Halt, so dass er ein unbedingtes Erfordernis darstellt.

Wenn auf diese Stabilität grösstenteils verzichtet wird, so kann ein Bügelkorb gemäss Fig. 3 zur Anwendung kommen, bei welchem der Längsstab 8 an den einen Schenkeln der Bügel 1 im Bereich der Querstege 4 angeordnet ist, was gegenüber der Ausführung gemäss Fig. 5 eine geringe Stabilitätsverbesserung bei Bügelkorbstapeln mit sich bringt. Diese Konstruktion erlaubt es dann, das zweite Bewehrungsstahlnetz 17 ohne Entfernen des Längsstabes 8 über die Anschluss-Bügelkörbe 10 in die richtige Lage gemäss den Fig. 2 und 3 zu schieben, was aber auf Kosten der Transportstabilität der Bügelkorbstapel geht.

Aus dieser Betrachtung ergibt sich, dass es zwar grundsätzlich möglich wäre, durch Verschieben des Längsstabes 8, weg vom Endbereich des einen Schenkels 2 gegen den Quersteg 4 hin, das Ueberschieben eines zweiten Bewehrungsstahlnetzes zu erreichen. Um aber das Ineinanderschieben zweier Anschlusskörbe sowie das ungehinderte Verlegen von Armierungsnetzen zu gewährleisten, müsste dieser Längsstab 8 relativ nahe am Quersteg 4 höchstens 7 bis 8 cm von diesem entfernt angeordnet werden, wie dies Fig. 3 zeigt. Dies aber führt zu Schwierigkeiten bei der Bündelung und Herstellung von Bügelkorbstapeln und wäre zudem während den Transporten infolge flatternder Schenkelenden der Gefahr von Beschädigungen ausgesetzt. (Fig. 4)

Wenn aber das ungehinderte Verlegen von Armierungsstahlnetzen durch Weglassen des oder der Längsstäbe an den Schenkeln der Bügel 1 zu erreichen versucht wird, verlieren die Anschlusskörbe die räumliche Stabilität und bieten bezüglich Stapelbarkeit, Lagerplatzbedarf sowie einfacher Handhabung erhebliche Probleme.

Gemäss der vorliegenden Erfindung ist nun vorgesehen, unter Belassung der Längsstäbe 6 und 7 auf oder im Bereich der Querstege 4, am Ende der einen Schenkel der Bügel 1 einen zu Transportzwecken angeordneten Längsstab 9 anzubringen, welcher im Beispiel gemäss Fig. 6 mittels Bindedrähten 26 - es können auch Litzen, Bänder oder Fäden sein - leicht lösbar an den Schenkeln 2 befestigt ist.

Fig. 7 zeigt eine weitere Ausführung, bei welcher der Längsstab 9, aus irgend einem entsprechenden Material gefertigt, mittels Klammern 28 an den jeweiligen Schenkeln 2 leicht lösbar befestigt ist.

In der Ausführung gemäss Fig. 8 wird ein Steckprofillängsstab 30 verwendet, der, mit entsprechenden Oeffnungen versehen, über die Enden der Schenkel 2 der Bügel 1 geschoben und auf der Baustelle mühelos entfernt werden kann.

Eine weitere Konstruktion zeigen die Fig. 9 und 10, bei welchen zur Stabilität ein Kunststoff-Längsstab 12 mit Klammern 13 verwendet wird, welche Klammern die Enden der Schenkel 2, den Stab 12 festhaltend, umklammern.

Bei den Ausführungen gemäss den Fig. 6 bis 10 wird mithin erreicht, dass sowohl das Verlegen von Armierungsstahlnetzen ungehindert als auch die nötige Stabilität jedes Anschluss-Bügelkorbes beim Transport, Stapeln und Handhaben gesichert sind, so dass mit anderen Worten die Erstellung von Bügelkorbstapeln, der geringe Lagerplatzbedarf sowie die einfache Handhabung gewährleistet sind.

Diese Gewährleistung wird ohne Inkaufnahme grosser Bemühungen beim Einbauen erreicht, da die Befestigung des Längsstabes oder der Längsstäbe an den Schenkeln der Bügel nach deren Verlegung leicht lösbar, beispielsweise auch durch leichtes Punktschweissen und Abschlagen durch kräftigen Hammerschlag erreicht werden kann oder auch durch ein Verkleben dieser Langsstäbe mit den entsprechenden Schenkeln. Diese Längsstäbe können aus Kunststoff, Metall, Holz o. dgl. bestehen.

## Patentansprüche

1. Anschluss-Bügelkorb mit mehreren in Abstand nebeneinander und parallel zueinander angeordneten, U-förmig gebogenen, zwei Schenkel (2, 3) sowie einen Quersteg (4) aufweisenden Bügeln (1), welche mit mindestens drei Längsstäben (6, 7, 8; 9; 12; 30), die, parallel zueinander auf Abstand angeordnet, in zwei zueinander rechtwinkligen Ebenen an den einen Schenkeln (2) der Bügel (1) und an den Querstegen (4) befestigt sind, wobei die jeweils anderen Schenkel (3) längsstabfrei bleiben, dadurch gekennzeichnet, dass mindestens einer der Längsstäbe (9, 12, 30) an den Schenkeln (2) der Bügel (1) lösbar befestigt ist, während die übrigen Längsstäbe (6, 7) unlösbar mit den Bügeln (1) verbunden sind.

2. Anschluss-Bügelkorb nach Anspruch 1, dadurch gekennzeichnet, dass der lösbare Längsstab (9) mittels lösbarer Punktschweissung befestigt ist.

3. Anschluss-Bügelkorb nach Anspruch 1, dadurch gekennzeichnet, dass der lösbare Längsstab (9) durch lösbare Klebung befestigt ist.

4. Anschluss-Bügelkorb nach Anspruch 1, dadurch gekennzeichnet, dass der lösbare Längsstab (9) mittels lösbarer Klammern (28) befestigt ist.

5. Anschluss-Bügelkorb nach Anspruch 1, dadurch gekennzeichnet, dass der lösbare Längsstab (9) mittels lösbaren Drahtes (26), Litzen oder Faden befestigt ist.

6. Anschluss-Bügelkorb nach einem der Ansprüche 1 bis 5, dadurch gekennzeichnet, dass der lösbare Längsstab äls Profilstab, z.B. als U-Profilstab (30) ausgebildet ist.

7. Anschluss-Bügelkorb nach Anspruch 1, dadurch gekennzeichnet, dass der lösbare Längsstab (9, 12, 30) durch eine Klemm- und/oder Steckverbindung befestigt ist.

8. Anschluss-Bügelkorb nach einem der Ansprüche 1 bis 7, dadurch gekennzeichnet, dass der lösbare Längsstab (30) zum Aufstecken auf die Schenkel ausgebildet ist.

## Claims

1. A connecting stirrup-basket comprising a plurality of adjacent, spaced apart and parallel U-bent stirrups (1) having two legs (2, 3) as well as one cross member (4), said stirrups being secured by means of at least three parallel and spaced apart longitudinal bars (6, 7, 8; 9; 12; 30) in two perpendicular planes at first legs (2) thereof and at the cross members (4), wherein respective second legs (3) remain free of longitudinal bar, characterized in that at least one of the longitudinal bars (9, 12, 30) is detachably secured to the legs (2) of the stirrups (1), whereas the remaining longitudinal bars (6, 7) are non detachably connected to the stirrups (1).

2. The connecting stirrup-basket according to claim 1, characterized in that the detachable longitudinal bar (9) is secured by detachable spot welding.

3. The connecting stirrup-basket according to claim 1, characterized in that the detachable longitudinal bar (9) is secured through detachable bonding.

4. The connecting stirrup-basket according to claim 1, characterized in that the detachable longitudinal bar (9) is secured by means of detachable flanges (28).

5. The connecting stirrup-basket according to claim 1, characterized in that the detachable longitudinal bar (9) is secured by means of a detachable wire (26), string or thread.

6. The connecting stirrup-basket according to any of claims 1 to 5, characterized in that the detachable longitudinal bar is in the form of a profile bar, such as a U-shaped profile bar (30).

7. The connecting stirrup-basket according to claim 1, characterized in that the detachable longitudinal bar (9, 12, 30) is secured through a clamping and/or interfitting connection.

8. The connecting stirrup-basket according to any of claims 1 to 7, characterized in that the detachable longitudinal bar (30) is designed to be slipped on the legs.

## Revendications

1. Cage d'étriers de liaison comportant plusieurs étriers (1) juxtaposés, espacés et parallèles, pliés en U et pourvus de deux branches (2, 3) et d'une branche transversale (4), qui, à l'aide d'au moins trois barres longitudinales (6, 7, 8 ; 9 ; 12 ; 30) disposées parallèlement et espacées, sont fixés dans deux plans perpendiculaires au niveau de premières branches (2) des étriers (1) et au niveau des branches transversales (4), étant précisé que les secondes branches (3) restent dépourvues de barre longitudinale, caractérisée en ce que l'une au moins des barres longitudinales (9, 12, 30) est fixée de façon détachable aux branches (2) des étriers (1) tandis que les autres barres longitudinales (6, 7) sont reliées aux étriers (1) de façon non détachable.

2. Cage d'étriers de liaison selon la revendication 1, caractérisée en ce que la barre longitudinale détachable (9) est fixée à l'aide d'une soudure par points détachable.

3. Cage d'étriers de liaison selon la revendication 1, caractérisée en ce que la barre longitudinale détachable (9) est fixée grâce à un collage détachable.

4. Cage d'étriers de liaison selon la revendication 1, caractérisée en ce que la barre longitudinale détachable (9) est fixée à l'aide de brides de fixation détachables (28).

5. Cage d'étriers de liaison selon la revendication 1, caractérisée en ce que la barre longitudinale détachable (9) est fixée à l'aide d'un fil métallique (26), d'un cordon ou d'un fil détachables.

6. Cage d'étriers de liaison selon l'une des revendications 1 à 5, caractérisée en ce que la barre longitudinale détachable est conçue comme une barre profilée, par exemple une barre profilée en U (30).

7. Cage d'étriers de liaison selon la revendication 1, caractérisée en ce que la barre longitudinale détachable (9, 12, 30) est fixée grâce à une liaison par serrage et/ou par enfichage.

8. Cage d'étriers de liaison selon l'une des revendications 1 à 7, caractérisée en ce que la barre longitudinale détachable (30) est conçue pour être enfilée sur les branches.
